# EUROPÄISCHE PATENTSCHRIFT

(11) **EP 3 537 539 B1**
(45) Veröffentlichungstag und Bekanntmachung des Hinweises auf die Patenterteilung: **08.11.2023**
(21) Anmeldenummer: 19160526.0
(22) Anmeldetag: 04.03.2019
(51) Int. Cl.: H01Q 1/44, H01Q 1/22, H01Q 1/24

(54) **VORRICHTUNG MIT EINER FUNKKOMMUNIKATIONSEINHEIT UND EINER SCHALTEINHEIT**
DEVICE COMPRISING A RADIO COMMUNICATION UNIT AND A SWITCHING UNIT
DISPOSITIF DOTÉ D'UNE UNITÉ DE COMMUNICATION RADIO ET D'UNE UNITÉ DE COMMUTATION

(30) Priorität: 05.03.2018 DE 102018104924
(43) Veröffentlichungstag der Anmeldung: 11.09.2019
(73) Patentinhaber: QUNDIS GmbH, 99098 Erfurt (DE)
(72) Erfinder: LEIPOLD, Jörg, 99974 Mühlhausen (DE)
(74) Vertreter: Liedtke & Partner Patentanwälte

(56) Entgegenhaltungen:
- EP-A2- 3 197 061
- DE-A1-102011 004 622
- DE-A1-102013 102 701
- DE-A1-102016 108 837
- DE-T2-602004 009 428
- DE-U1-202017 004 035
- JP-A- 2011 133 920
- US-A1- 2014 361 979
- US-A1- 2017 122 618

## Beschreibung

Die Erfindung betrifft eine Vorrichtung mit einer Funkkommunikationseinheit, einer Antenne und einer Schalteinheit nach den Merkmalen des Oberbegriffs des Anspruchs 1.

Aus dem Stand der Technik sind Verbrauchswerterfassungseinheiten, welche eine Funkkommunikationseinheit und eine Antenne zum Senden von erfassten Verbrauchswerten aufweisen, allgemein bekannt. Des Weiteren ist es allgemein bekannt, dass derartige Verbrauchswerterfassungseinheiten eine Anzeigeeinheit zur Anzeige der erfassten Verbrauchswerte aufweisen können. Zum Umschalten zwischen verschiedenen Anzeigeinhalten kann eine Schalteinheit vorgesehen sein, welche eine manuell, d. h. durch Tastendruck, zu betätigende Schalttaste als einen mechanischen Druckschalter aufweist.

In der DE 20 2017 004 035 U1 werden Antennen für elektronische Vorrichtungen beschrieben. Die elektronische Vorrichtung mit einander gegenüberliegenden Vorder- und Rückflächen umfasst ein Gehäuse mit einer metallischen Gehäusewand, die mindestens einen Teil einer Antennenerdung für eine Antenne bildet, eine Spule, drahtlose Leistungsempfängerschaltungen, die die Spule verwendet, um drahtlose Leistungssignale über die Rückfläche zu empfangen, und Hochfrequenzsendeempfängerschaltungen, die mit der Spule gekoppelt sind und konfiguriert sind, um Signale unter Verwendung der Spule als ein Antennenresonanzelement für die Antenne zu senden und zu empfangen.

Aus der US 2017/0122618 A1 ist eine Fernsteuervorrichtung bekannt. Die Fernsteuervorrichtung, die mit einer Klimaanlage oder einer Wärmepumpe in Verbindung steht, umfasst ein Berührungsfeld mit einer Elektrodeneinheit, eine Flüssigkristallanzeige und ein Gehäuse, das das Berührungsfeld und die Flüssigkristallanzeige aufnimmt. Das Gehäuse hat einen hinteren Oberflächenteil und einen vorderen Oberflächenteil. Die Flüssigkristallanzeige ist so angeordnet, dass sie das Berührungsfeld von einer Seite des vorderen Oberflächenteils aus überlappt. Die Elektrodeneinheit hat einen ersten Elektrodenabschnitt zum Erfassen einer berührten Position und einen zweiten Elektrodenabschnitt, der als Antenne fungieren kann, um eine drahtlose Kommunikation mit einer anderen Kommunikationsvorrichtung durchzuführen. Der erste und der zweite Elektrodenabschnitt sind so konfiguriert und angeordnet, dass sie näher an dem vorderen Oberflächenteil als an dem hinteren Oberflächenteil innerhalb des Gehäuses liegen und so angeordnet sind, dass sie einander nicht überlappen, wenn sie von der Seite des vorderen Oberflächenteils aus betrachtet werden.

In der DE 10 2011 004 622 A1 werden eine kapazitive Sensoreinrichtung und ein Funkgerät mit einer kapazitiven Sensoreinrichtung sowie ein Verfahren zum Einstellen einer Sendeleistung eines Funkgerätes beschrieben. Die kapazitive Sensoreinrichtung für ein Funkgerät zur Abschätzung einer spezifischen Absorptionsrate des Funkgerätes ist mit zumindest einer ersten Elektrode koppelbar. Im Betrieb des Funkgerätes ist die erste Elektrode gleichzeitig eine Sensorelektrode der kapazitiven Sensoreinrichtung und eine Antenne des Funkgerätes.

Aus der JP 2011-133920 A sind ein Kommunikationsgerät mit Näherungssensorfunktion und ein Sensorsystem bekannt. Eine Verarbeitungseinheit steuert eine Schalteinheit in einem Kommunikationsmodus, in dem eine drahtlose Kommunikation mit einer Antenne durchgeführt wird, derart, dass die Antenne entweder mit einer Modulationseinheit oder einer Demodulationseinheit verbunden ist. Die Verarbeitungseinheit steuert die Schalteinheit in einem Sensormodus, in dem die Antenne als Erfassungselektrode eines Näherungssensors vom Typ eines elektrischen Feldes verwendet wird, derart, dass die Antenne sowohl mit der Modulationseinheit als auch mit der Demodulationseinheit verbunden ist, und steuert die Modulationseinheit derart, dass ein von einer Schwingschaltung ausgegebenes Grundsignal ausgegeben wird, ohne moduliert zu werden. Die Verarbeitungseinheit bestimmt die Existenz eines Objekts, das sich der Antenne nähert oder sich von dieser entfernt, anhand von Änderungen einer Amplitude oder Frequenz oder Phase eines von der Demodulationseinheit im Sensormodus ausgegebenen Signals.

In der EP 3 197 061 A2 werden eine Nahfeldkommunikation (NFC - Near Field Communication) und ein Näherungssensor für tragbare Geräte beschrieben. Der Näherungssensor verwendet eine Spulenantenne, die für NFC-Funktionen verwendet wird. Der Näherungssensor ist in ein NFC-Modul integriert, um ein einzelnes Modul zu bilden.

Aus der DE 60 2004 009 428 T2 sind ein Funkkommunikationsgerät und ein in diesem Gerät verwendetes Verfahren bekannt. Eine Funkkommunikationsausstattung umfasst eine erste Antenne und eine erste RF-Einheit zur drahtlosen Kommunikation, welche mit der ersten Antenne verbunden werden kann, wobei die erste RF-Einheit ein erstes Frequenzband zum Empfang eines Signals über die erste Antenne und ein zweites Frequenzband zur Übertragung eines Signals über die erste Antenne sowie das erste und zweite Frequenzband abwechselnd verwendet. Die Funkkommunikationsausstattung umfasst des Weiteren eine zweite RF-Einheit zur drahtlosen Kommunikation, welche mit der ersten Antenne verbunden werden kann, wobei die zweite RF-Einheit ein drittes Frequenzband zum Empfang eines Signals und ein viertes Frequenzband zur Übertragung eines Signals sowie das dritte und vierte Frequenzband gleichzeitig verwendet. Die Funkkommunikationsausstattung umfasst zudem eine zweite Antenne, wobei die zweite RF-Einheit gleichzeitig mit der ersten Antenne und der zweiten Antenne verbunden werden kann und die zweite RF-Einheit ein Signal entweder über die erste oder zweite Antenne empfangen und ein Signal über die andere Antenne übertragen kann. Die Funkkommunikationsausstattung umfasst des Weiteren eine dritte RF-Einheit zur drahtlosen Kommunikation, welche mit der ersten Antenne verbunden werden kann, wobei die dritte RF-Einheit ein fünftes Frequenzband zum Empfang eines Signals über die erste Antenne und ein sechstes Frequenzband zur Übertragung eines Signals über die erste Antenne sowie das fünfte und sechste Frequenzband abwechselnd verwendet. Die Funkkommunikationsausstattung umfasst zudem ein mit der ersten Antenne verbundenes Bandpassfilter, wobei das Bandpassfilter ein in einen vorgegebenen Frequenzbereich fallendes Signal an die dritte RF-Einheit bzw. ein in einen Frequenzbereich einer höheren Frequenz als dem vorgegebenen Frequenzbereich fallendes Signal an die erste und zweite RF-Einheit automatisch überträgt.

In der DE 10 2016 108 837 A1 wird ein Verfahren zur Steuerung eines elektrischen Verbrauchszählers und zur Datenauslesung über eine optische Schnittstelle beschrieben. Zur Steuerung eines elektrischen Basiszählers, der ein Datendisplay zur Darstellung von Messdaten und eine Datenfreigabeeinrichtung mit einem optischen Sensor umfasst, über welche ein Steuer- oder Freigabecode in Form von Lichtimpulsen empfangen wird, wird ein Smartphone bzw. ein tragbarer Computer verwendet, der oder die eine optische Sendeeinrichtung und eine Kamera besitzt. Das Verfahren zur Steuerung des Basiszählers läuft ab, indem das Smartphone mit der optischen Sendeinrichtung in Sichtweite zum Sensor des Basiszählers positioniert wird und eine dem Steuer- und/oder Freigabecode für den Basiszähler entsprechende Signalfolge über die optische Sendeeinrichtung auf den Sensor des Basiszählers gesendet wird.

Aus der DE 10 2013 102 701 A1 ist eine Türgriffanordnung für ein Kraftfahrzeug mit kapazitivem Näherungssensor und NFC-Sende-/Empfangseinheit bekannt. Ein Türaußengriff für das Kraftfahrzeug weist mindestens einen kapazitiven Näherungssensor mit wenigstens einer Sensorelektrode und einer Ansteuer- und Auswerteschaltung und eine Steuerschaltung auf. Der Türaußengriff umfasst mindestens einen mit einer NFC-Antennenspule koppelbaren NFC-Baustein. Eine Sensorelektrode ist als NFC-Antennenspule ausgebildet. Die Anschlüsse der NFC-Antennenspule sind über eine Koppelschaltung mit dem NFC-Baustein koppelbar. Die Koppelschaltung, die Ansteuer- und Auswerteschaltung und der NFC-Baustein sind mit der Steuerschaltung gekoppelt. Die Steuerschaltung steuert die Koppelschaltung derart an, dass die Anschlüsse der NFC-Antennenspule in Abhängigkeit von einem Betriebszustand der Steuerschaltung selektiv mit dem NFC-Baustein verbunden oder von dem NFC-Baustein derart getrennt werden können, dass die NFC-Antennenspule als Sensorelektrode des kapazitiven Näherungssensors wirkt.

In der US 2014/0361979 A1 werden eine Griffsensorvorrichtung und ein Grifferfassungsverfahren beschrieben. Die Griffsensorvorrichtung beinhaltet eine Antenne, die innerhalb einer mobilen elektronischen Vorrichtung aus Metall gebildet ist und ein Signal einer ersten Frequenz übermittelt, und ein Griffsensormodul, das innerhalb der mobilen elektronischen Vorrichtung gebildet ist, elektrisch mit der Antenne verbunden ist und ein Näherungsdetektionssignal entsprechend der Nähe eines externen Objekts zur Antenne ausgibt.

Der Erfindung liegt die Aufgabe zu Grunde, eine gegenüber dem Stand der Technik verbesserte Vorrichtung mit einer Funkkommunikationseinheit, einer Antenne und einer Schalteinheit anzugeben.

Die Aufgabe wird erfindungsgemäß gelöst durch eine Vorrichtung mit einer Funkkommunikationseinheit, einer Antenne und einer Schalteinheit mit den Merkmalen des Anspruchs 1.

Vorteilhafte Ausgestaltungen der Erfindung sind Gegenstand der Unteransprüche.

Eine erfindungsgemäße Vorrichtung umfasst eine Funkkommunikationseinheit, insbesondere zur Durchführung einer Funkkommunikation, d. h. insbesondere zum Senden und/oder Empfangen von Funksignalen. Diese Funkkommunikationseinheit ist mit einer Antenne der Vorrichtung koppelbar oder gekoppelt, insbesondere um über diese Antenne ein jeweiliges Funksignal zu senden und/oder ein jeweiliges Funksignal zu empfangen.

Des Weiteren umfasst die Vorrichtung eine Schalteinheit zur Bedienung einer Anzeigeeinheit der Vorrichtung, zum Beispiel zum Umschalten zwischen verschiedenen Anzeigeinhalten. Erfindungsgemäß ist die Schalteinheit mit der Antenne koppelbar oder gekoppelt. Somit bildet die Antenne im mit der Schalteinheit gekoppelten Zustand einen kapazitiven Sensor für die Schalteinheit. Die Schalteinheit und die Antenne bilden somit insbesondere einen kapazitiven Schalter. Die Antenne ist insbesondere ein metallisches Bauteil, beispielsweise ein Blech, d. h. ein Stück Blech. Die Antenne, insbesondere als metallisches Bauteil, wird somit bei der erfindungsgemäßen Lösung insbesondere als kapazitiver Sensor für die Schalteinheit genutzt, insbesondere als kapazitive Taste, wodurch die Schalteinheit und die Antenne insbesondere den kapazitiven Schalter bilden, wenn sie miteinander gekoppelt sind.

Durch die erfindungsgemäße Lösung wird ein Bedienen der Schalteinheit ermöglicht, ohne dass hierfür ein Bedienelement, beispielsweise ein Bedientaster, und eine Öffnung in einem Gehäuse der Vorrichtung für dieses Bedienelement erforderlich sind, denn es wird für dieses Bedienen die bereits in der Vorrichtung vorhandene Antenne genutzt, welche somit einer zusätzlichen Verwendung zugeführt wird. Diese Antenne wird somit durch die erfindungsgemäße Lösung nicht nur zur Funkkommunikation mittels der Funkkommunikationseinheit verwendet, sondern zusätzlich als kapazitiver Sensor für die Schalteinheit.

Dass durch die erfindungsgemäße Lösung keine zusätzliche Öffnung für ein Bedienelement im Gehäuse erforderlich ist, ist besonders vorteilhaft bezüglich einer Mediendichtheit des Gehäuses der Vorrichtung. Die erfindungsgemäße Lösung ist daher besonders vorteilhaft beispielsweise für eine als Wasserzähler ausgebildete Vorrichtung, denn die Antenne, insbesondere eine Metallfläche der Antenne, welche als kapazitiver Sensor wirkt, kann, insbesondere im Gegensatz zu einem herkömmlichen kapazitiven Sensor, gegenüber einer Umgebung elektrisch isoliert angeordnet sein, insbesondere auch in einem Gehäuse angeordnet sein und dadurch gegenüber einer äußeren Umgebung elektrisch isoliert und/oder wasserdicht angeordnet sein. Des Weiteren wird durch die erfindungsgemäße Lösung eine Kostenreduzierung erreicht, da Kosten für das durch die erfindungsgemäße Lösung nicht erforderliche Bedienelement und die ebenfalls nicht erforderliche Abdichtung des Gehäuses im Bereich eines solchen Bedienelementes eingespart werden.

Des Weiteren ist durch die erfindungsgemäße Lösung auch kein zusätzlicher kapazitiver Sensor erforderlich, welcher zusätzlichen Bauraum erfordern würde, da bei der erfindungsgemäßen Lösung die Antenne, welche beispielsweise ohnehin vorhanden und erforderlich ist, um die Funkkommunikation durchzuführen, auch als kapazitiver Sensor verwendbar ist. Die erfindungsgemäße Lösung verwendet somit die Antenne, welche beispielsweise in Form eines Blechs ausgebildet ist, für zwei verschiedene Funktionen und spart dadurch ein zusätzliches Bedienelement, beispielsweise einen zusätzlichen kapazitiven Sensor oder einen zusätzlichen Bedientaster, ein, wodurch kein zusätzlicher Bauraum erforderlich ist. Bei der erfindungsgemäßen Lösung werden somit diese beiden Funktionen in einem einzigen mechanischen Bauteil, der Antenne, vereint.

Eine Alternative, um ein solches zusätzliches Bedienelement, beispielsweise eines Bedientasters, zu vermeiden, wäre beispielsweise eine zeitgesteuerte Darstellung verschiedener Anzeigeinhalte auf der Anzeigeeinheit. Jedoch würde dies einen erhöhten Zeitaufwand bedeuten, beispielsweise bei einer Auslesung von Verbrauchsdaten über die Anzeigeeinheit, da auf den jeweils gewünschten Anzeigeinhalt gewartet werden muss. Durch die erfindungsgemäße Lösung, durch welche eine solche zeitgesteuerte Darstellung nicht erforderlich ist, werden somit ein wesentlich besserer Bedienkomfort und eine Reduzierung eines zum Auslesen erforderlichen Zeitaufwandes erreicht.

Die Schalteinheit ist beispielsweise über einen Tiefpass, auch als Tiefpassfilter bezeichnet, oder beispielsweise über eine Bandsperre, mit der Antenne koppelbar oder gekoppelt. Die Funkkommunikationseinheit ist beispielsweise über einen Hochpass, auch als Hochpassfilter bezeichnet, oder über einen Bandpass, auch als Bandpassfilter bezeichnet, mit der Antenne koppelbar oder gekoppelt. Dadurch wird eine hohe Empfindlichkeit erreicht. Zudem können Standardkomponenten zum Betrieb der Antenne in ihrer Antennenfunktion und/oder in ihrer Funktion als kapazitiver Sensor, insbesondere als kapazitive Taste, genutzt werden.

Die Funkkommunikationseinheit ist insbesondere als eine Hochfrequenzfunkkommunikationseinheit ausgebildet.

Zur Durchführung einer Funkkommunikation ist insbesondere eine Beaufschlagung der Antenne mit einem empfangenen und/oder von der Funkkommunikationseinheit erzeugten Hochfrequenzsignal als Funksignal vorgesehen, beispielsweise mit einem Hochfrequenzsignal über 100 MHz, insbesondere mit einem Hochfrequenzsignal in einem Bereich von mehreren Hundert MHz.

Zur Erfassung einer Schalteingabe ist erfindungsgemäß eine Beaufschlagung der Antenne mit einem von der Schalteinheit erzeugten niederfrequenten Abtastsignals, erfindungsgemäß mit einem Abtastsignal in einem Frequenzbereich von 10 kHz bis 100 kHz oder zumindest in einem Frequenzbereich von weniger als 100 MHz. Um eine störende Abstrahlung über die Antenne möglichst zu vermeiden oder zumindest möglichst gering zu halten, ist der Frequenzbereich von 10 kHz bis 100 kHz vorteilhaft. Der Betrieb der Antenne in ihrer Antennenfunktion, insbesondere wenn sie mit der Funkkommunikationseinheit gekoppelt ist, und der Betrieb der Antenne in ihrer Funktion als kapazitiver Sensor, insbesondere als kapazitive Taste, für die Schalteinheit findet somit vorteilhafterweise in unterschiedlichen Frequenzbereichen statt, insbesondere in stark voneinander abweichenden Frequenzbereichen, beispielsweise in um mindestens das zehnfache, einhundertfache oder eintausendfache oder mehr voneinander abweichenden Frequenzbereichen.

Erfindungsgemäß umfasst die Schalteinheit hierzu eine Schaltung, die zum Betrieb einer Sensortaste, d. h. zum Betrieb eines kapazitiven Sensors, insbesondere einer kapazitiven Taste, genutzt werden kann und als solche zum Beispiel in einem Mikrocontroller, z. B. MSP430 von Texas Instruments, integriert ist. Die Schalteinheit umfasst daher vorteilhafterweise einen solchen Mikrocontroller, auch als Mikrorechner bezeichnet. Bei der hier beschriebenen Lösung bildet die Antenne die Sensortaste, d. h. den kapazitiven Sensor, insbesondere die kapazitive Taste, insbesondere wenn sie mit der Schalteinheit gekoppelt ist. Die Sensortaste, welche im hier beschriebenen Zustand durch die mit der Schalteinheit gekoppelte Antenne gebildet wird, bildet mit ihrer Umgebung, insbesondere auch mit einer äußeren Umgebung der Vorrichtung, insbesondere auch mit einer Umgebung außerhalb eines Gehäuses der Vorrichtung, eine Kapazität. Bei Annäherung beispielsweise einer Hand oder eines Fingers oder eines anderen Körperteils einer Person ändert sich diese Kapazität. Eine Ansteuerschaltung der Schalteinheit, insbesondere der oben erwähnten Schaltung der Schalteinheit, ermittelt die Kapazität, indem sie diese als frequenzbestimmendes Glied für einen Oszillator nutzt, welcher erfindungsgemäß ebenfalls ein Bestandteil der Schalteinheit ist. Dieser Oszillator schwingt in einem vorgegebenen Frequenzbereich, erfindungsgemäß im oben angegebenen Frequenzbereich von beispielsweise 10 kHz bis 100 kHz. Eine Änderung der Frequenz wird im Mikrorechner der Schalteinheit detektiert und als Tastenbetätigung gewertet, d. h. als Betätigung der durch die Antenne gebildeten Sensortaste, d. h. des kapazitiven Sensor, insbesondere der kapazitiven Taste. Dies führt somit zum Schalten des kapazitiven Schalters. D. h., erfindungsgemäß wird die Antenne mit der Schwingung des Oszillators beaufschlagt. Durch die Annäherung beispielsweise der Hand oder des Fingers oder des anderen Körperteils der Person wird diese Schwingung, insbesondere deren Frequenz, beeinflusst. Diese Änderung der Frequenz wird im Mikrorechner der Schalteinheit detektiert, zum Beispiel indem nicht ein erwarteter Spannungspegel, sondern beispielsweise ein anderer Spannungspegel, erfasst wird, und als Tastenbetätigung gewertet, d. h. als Betätigung der durch die Antenne gebildeten Sensortaste, d. h. des kapazitiven Sensors, insbesondere der kapazitiven Taste. Dies führt somit zum Schalten des kapazitiven Schalters.

Auf diese Weise sind das Abtastsignal und das Funksignal klar und auf einfache Weise schaltungstechnisch voneinander zu trennen, insbesondere mittels des Tiefpasses für das Abtastsignal und mittels des Hochpasses oder Bandpasses für das Funksignal, so dass keine gegenseitige Störung der Funkkommunikation und der Bedienung der Schalteinheit erfolgt. Vorteilhafterweise ist somit schaltungstechnisch die Antenne in einem Hochfrequenzzweig an die Funkkommunikationseinheit, beispielsweise an einen so genannten Funk-Power-Amplifier, angekoppelt oder ankoppelbar. Dabei ist zweckmäßigerweise keine galvanische Verbindung nach Masse vorhanden. Dieser Hochfrequenzzweig ist für hochfrequente Signale, insbesondere für das als Hochfrequenzsignal ausgebildete Funksignal, niederohmig ausgebildet.

Des Weiteren ist die Antenne vorteilhafterweise in einem Niederfrequenzzweig an die Schalteinheit angekoppelt oder ankoppelbar. Der kapazitive Schalter, insbesondere der über die Antenne realisierte kapazitive Sensor, auch als kapazitive Taste bezeichnet, wird beispielsweise bei Frequenzen von 10 kHz bis 100 kHz betrieben. Für diese Frequenzen ist die Antenne hochohmig gegen Masse. Die Einkoppelung des als Hochfrequenzsignal ausgebildeten Funksignals in die Antenne ist hochohmig gegenüber der Einkoppelung des kapazitiven Abtastsignals und umgekehrt. Somit erfolgt vorteilhafterweise die Ankoppelung der Antenne im Hochfrequenzzweig zur Nutzung auf herkömmliche Weise als Antenne für die Funkkommunikation und die Ankoppelung der Antenne im Niederfrequenzzweig zur alternativen Nutzung als Bestandteil eines kapazitiven Schalters.

Die Antenne ist beispielsweise als ein flächiges Metallteil, insbesondere als ein Blechteil, ausgebildet. Sie ist beispielsweise im Gehäuse der Vorrichtung im Bereich einer Gehäusewand angeordnet. Beispielsweise ist die Antenne hinter der Anzeigeeinheit angeordnet, d. h. die Anzeigeeinheit ist dann zwischen der Gehäusewand und der Antenne angeordnet. Somit liegt die Antenne vorteilhafterweise als ein relativ großes Blechteil unterhalb der Anzeigeeinheit großflächig nahe der Gehäusewand, beispielsweise nahe einem diese Gehäusewand bildenden Gehäusedeckel. Dabei kann eine gesamte Fläche dieser Antenne als kapazitive Taste genutzt werden, beispielsweise zum Weiterschalten von auf der Anzeigeeinheit ausgegebenen Anzeigeinhalten. In einer anderen Ausführungsform ist die Antenne beispielsweise im Gehäuse seitlich neben der Anzeigeeinheit angeordnet, insbesondere an einer Oberseite oder im Bereich der Oberseite oder an einer Unterseite oder im Bereich der Unterseite oder an einer rechten Seite oder im Bereich der rechten Seite oder an einer linken Seite oder im Bereich der linken Seite der Anzeigeeinheit. Somit liegt die Antenne vorteilhafterweise als ein relativ großes Blechteil seitlich der Anzeigeeinheit großflächig nahe der Gehäusewand, insbesondere noch näher an der Gehäusewand als bei der oben beschriebenen anderen Variante hinter der Anzeigeeinheit, beispielsweise nahe einem diese Gehäusewand bildenden Gehäusedeckel. Dabei kann eine gesamte Fläche dieser Antenne als kapazitive Taste genutzt werden, beispielsweise zum Weiterschalten von auf der Anzeigeeinheit ausgegebenen Anzeigeinhalten.

Die Vorrichtung ist erfindungsgemäß ausgebildet als eine Verbrauchswerterfassungseinheit, erfindungsgemäß als ein Wasserzähler, Wärmezähler oder Heizkostenverteiler, oder ausgebildet als ein Zähler von verbrauchsabhängigen Impulsen. Ein solcher Zähler von verbrauchsabhängigen Impulsen, auch als Impulsadapter ausgebildet, ist vorgesehen zum Zählen von Impulsen, die von einem separaten Messgerät abhängig von einem mit diesem Messgerät ermittelten Verbrauch erzeugt werden. Hierzu ist dieser Zähler von verbrauchsabhängigen Impulsen mit einem solchen Messgerät koppelbar.

Wie bereits oben erwähnt, werden bei derartigen Vorrichtungen als Vorteile insbesondere die kostengünstige Realisierung der Schalterfunktion, die Mediendichtheit, insbesondere Wasserdichtheit, und eine große Fläche für die Schalterbetätigung, insbesondere in Form einer kapazitiven Tastenbetätigung, erreicht.

Ausführungsbeispiele der Erfindung werden im Folgenden anhand von Zeichnungen näher erläutert.

Darin zeigen:
- Figur 1: eine schematische Darstellung einer Vorrichtung mit einer Funkkommunikationseinheit, einer Antenne und einer Schalteinheit,
- Figur 2: eine Draufsicht auf eine Außenseite, beispielsweise auf eine Vorderseite oder Oberseite, einer Vorrichtung mit einer Funkkommunikationseinheit, einer Antenne und einer Schalteinheit,
- Figur 3: eine schematische Darstellung einer Ausführungsform einer Schaltung für eine Vorrichtung mit einer Funkkommunikationseinheit, einer Antenne und einer Schalteinheit, und
- Figur 4: eine schematische Darstellung einer weiteren Ausführungsform einer Schaltung für eine Vorrichtung mit einer Funkkommunikationseinheit, einer Antenne und einer Schalteinheit.

Einander entsprechende Teile sind in allen Figuren mit den gleichen Bezugszeichen versehen.

**Figur 1** zeigt eine schematische Darstellung einer Vorrichtung 1 mit einer Funkkommunikationseinheit 2, auch als RF-Transceiver bezeichnet, einer Antenne 3 und einer Schalteinheit 4. Die Vorrichtung 1 ist beispielsweise als eine Verbrauchswerterfassungseinheit ausgebildet, insbesondere als ein Wasserzähler, Wärmezähler oder Heizkostenverteiler, oder sie ist beispielsweise als ein Zähler von verbrauchsabhängigen Impulsen ausgebildet.

Die Funkkommunikationseinheit 2 dient insbesondere einer Durchführung einer Funkkommunikation, d. h. insbesondere zum Senden und/oder Empfangen von Funksignalen, mittels welchen beispielsweise Verbrauchsdaten gesendet werden können und/oder beispielsweise Aufforderungen zum Senden der Verbrauchsdaten empfangen werden können. Die Funkkommunikationseinheit 2 ist somit mit der Antenne 3 der Vorrichtung 1 gekoppelt, um über diese Antenne 3 insbesondere ein jeweiliges Funksignal zu senden und/oder ein jeweiliges Funksignal zu empfangen.

Die Schalteinheit 4 ist beispielsweise mit einer in Figur 2 dargestellten und beispielsweise als ein Display, beispielsweise LCD-Display, ausgebildeten Anzeigeeinheit 6 gekoppelt, um mittels der Schalteinheit 4 zwischen verschiedenen Anzeigeinhalten AI der Anzeigeeinheit 6 umschalten zu können. Die Schalteinheit 4 dient somit insbesondere einer Bedienung dieser Anzeigeeinheit 6. Beispielsweise können über die Anzeigeeinheit 6 Verbrauchsdaten direkt an der Vorrichtung 1 abgelesen werden, wobei mittels der Schalteinheit 4 beispielsweise zwischen der Anzeige verschiedener Verbrauchsdaten umgeschaltet werden kann.

Zur Bedienung der Schalteinheit 4 ist eine manuelle Eingabemöglichkeit erforderlich. Wäre hierfür ein beispielsweise als mechanischer Bedientaster ausgebildetes Bedienelement vorgesehen, so würden sich daraus Dichtheitsprobleme eines Gehäuses 5 der Vorrichtung 1 ergeben, da ein solcher mechanischer Bedientaster in einer Öffnung des Gehäuses 5 angeordnet werden müsste. Es würden dann Kosten für den mechanischen Bedientaster und für die Gehäuseabdichtung anfallen.

Um dies zu vermeiden, wird die ohnehin bereits vorhandene Antenne 3 der Vorrichtung 1 zur Ausbildung eines kapazitiven Schalters verwendet. Hierzu ist die Antenne 3 auch mit der Schalteinheit 4 gekoppelt, wobei die mit der Schalteinheit 4 gekoppelte Antenne 3 auf diese Weise insbesondere einen kapazitiven Sensor für die Schalteinheit 4 bildet. Dadurch wird ein Bedienen der Schalteinheit 4 ermöglicht, ohne dass hierfür der oben beschriebene mechanische Bedientaster und die Öffnung im Gehäuse 5 erforderlich sind. Dadurch werden die Dichtheitsprobleme des Gehäuses 5 vermieden und zudem werden Kosten reduziert, da kein zusätzlicher mechanischer Bedientaster erforderlich ist.

Durch die beschriebene Lösung wird somit eine Nutzung der Antenne 3 auf herkömmliche Weise als Antenne 3 für die Funkkommunikation und zusätzlich eine alternative Nutzung der Antenne 3 als Bestandteil eines kapazitiven Schalters ermöglicht. Beispielsweise um dabei Störungen der jeweiligen Nutzungsform durch die jeweils andere Nutzungsform zu vermeiden und/oder um eine störende Abstrahlung über die Antenne 3 bei deren Nutzung als Bestandteil des kapazitiven Schalters möglichst zu vermeiden oder zumindest möglichst gering zu halten, erfolgt die Ankoppelung der Antenne 3 in einem Hochfrequenzzweig HF, auch als Hochfrequenzpfad, HF-Zweig oder HF-Pfad bezeichnet, an die Funkkommunikationseinheit 2, um dadurch die Nutzung auf herkömmliche Weise als Antenne 3 für die Funkkommunikation zu ermöglichen, und die Ankoppelung der Antenne 3 in einem Niederfrequenzzweig LF, auch als Niederfrequenzpfad oder LF-Pfad (LF = Low Frequenzy) bezeichnet, um dadurch die alternative Nutzung als Bestandteil des kapazitiven Schalters zu ermöglichen und vorteilhafterweise die störende Abstrahlung über die Antenne 3 bei deren Nutzung als Bestandteil des kapazitiven Schalters möglichst zu vermeiden oder zumindest möglichst gering zu halten.

Die Antenne 3 ist beispielsweise als ein flächiges Metallteil, insbesondere als ein Blechteil oder als eine Leiterbahn, ausgebildet. Sie ist beispielsweise im Gehäuse 5 der Vorrichtung 1 im Bereich einer Gehäusewand 7 angeordnet, beispielsweise hinter der Anzeigeeinheit 6, d. h. die Anzeigeeinheit 6 ist dann zwischen der Gehäusewand 7 und der Antenne 3 angeordnet. Somit liegt die Antenne 3 als ein relativ großes Blechteil unterhalb der Anzeigeeinheit 6 großflächig nahe der Gehäusewand 7, beispielsweise nahe einem diese Gehäusewand 7 bildenden Gehäusedeckel. Dabei kann eine gesamte Fläche dieser Antenne 3 als kapazitive Taste genutzt werden, beispielsweise zum Weiterschalten von auf der Anzeigeeinheit 6 ausgegebenen Anzeigeinhalten AI.

In einer in Figur 2 gezeigten anderen Ausführungsform ist die Antenne 3 beispielsweise im Gehäuse 5 seitlich neben der Anzeigeeinheit 6 angeordnet, insbesondere an einer Oberseite oder im Bereich der Oberseite der Anzeigeeinheit 6 oder, wie in Figur 2 gezeigt, an einer Unterseite oder im Bereich der Unterseite der Anzeigeeinheit 6 oder beispielsweise an einer rechten Seite oder im Bereich der rechten Seite der Anzeigeeinheit 6 oder an einer linken Seite oder im Bereich der linken Seite der Anzeigeeinheit 6. Somit liegt die Antenne 3 vorteilhafterweise als ein relativ großes Blechteil oder als eine Leiterbahn seitlich der Anzeigeeinheit 6 großflächig nahe der Gehäusewand 7, insbesondere noch näher an der Gehäusewand 7 als bei der oben beschriebenen anderen Variante, beispielsweise nahe einem diese Gehäusewand 7 bildenden Gehäusedeckel oder nahe einer diese Gehäusewand 7 bildenden Frontplatte. Dabei kann eine gesamte Fläche dieser Antenne 3 als kapazitive Taste genutzt werden, beispielsweise zum Weiterschalten von auf der Anzeigeeinheit 6 ausgegebenen Anzeigeinhalten AI. Die Anzeigeeinheit 6 und die Antenne 3 befinden sich somit hinter der Gehäusewand 7, wobei die Anzeigeeinheit 6 von außen sichtbar ist, um deren Anzeigeeinhalt AI ablesen zu können. Die Antenne 3 kann beispielsweise ebenfalls von außen sichtbar sein, zum Beispiel um zu verdeutlichen, wo die kapazitive Taste positioniert ist, um die Bedienung zu erleichtern. Sie kann alternativ auch von außen nicht sichtbar sein, in Figur 2 angedeutet durch ihre gestrichelte Darstellung. In diesem Fall kann beispielsweise auf der Außenseite des Gehäuses 5 eine Hinweismarkierung bezüglich der kapazitiven Taste vorgesehen sein, um die Bedienung zu erleichtern.

Schaltungstechnisch ist die Antenne 3 im Hochfrequenzzweig HF an die Funkkommunikationseinheit 2, beispielsweise an einen so genannten Funk-Power-Amplifier (Funk-PA), angekoppelt. Dabei ist zweckmäßigerweise, insbesondere gegenüber einer Standardapplikation, keine galvanische Verbindung nach Masse vorhanden. Dieser Hochfrequenzzweig HF ist für hochfrequente Signale, insbesondere für das Funksignal, welches ein Hochfrequenzsignal ist, niederohmig ausgebildet.

Des Weiteren ist die Antenne 3 im Niederfrequenzzweig LF an die Schalteinheit 4 angekoppelt. Der kapazitive Schalter, insbesondere der über die Antenne 3 realisierte kapazitive Sensor, auch als kapazitive Taste bezeichnet, wird beispielsweise bei Frequenzen von 10 kHz bis 100 kHz betrieben. Für diese Frequenzen ist die Antenne 3 hochohmig gegen Masse.

Die Einkoppelung des als Hochfrequenzsignal ausgebildeten Funksignals in die Antenne 3 ist hochohmig gegenüber der Einkoppelung des kapazitiven Abtastsignals und umgekehrt.

Um diesen Hochfrequenzzweig HF und diesen Niederfrequenzzweig LF zu realisieren, ist, wie in **Figur 1** und zudem in den Figuren 3 und 4 gezeigt, die Funkkommunikationseinheit 2 über einen Hochpass HP (Figur 3) oder Bandpass BP (Figur 4), auch als Hochpassfilter oder Bandpassfilter bezeichnet, mit der Antenne 3 gekoppelt und die Schalteinheit 4 ist über einen Tiefpass TP (Figur 3), auch als Tiefpassfilter bezeichnet, oder beispielsweise über eine Bandsperre BS, wie in Figur 4 gezeigt, mit der Antenne 3 gekoppelt. Die Funkkommunikationseinheit 2 ist insbesondere als eine Hochfrequenzfunkkommunikationseinheit ausgebildet. Die Funkkommunikation erfolgt somit mittels Hochfrequenzsignalen, beispielsweise im Bereich von mehreren Hundert MHz, als Funksignale. In anderen Ausführungsformen können beispielsweise auch der Hochpass HP und/oder der Bandpass BP und/oder der Tiefpass TP und/oder die Bandsperre BS entfallen und entsprechend eine direkte Kopplung der Funkkommunikationseinheit 2 und/oder der Schalteinheit 4 mit der Antenne 3 vorliegen. Die Verwendung des Hochpasses HP oder Bandpasses BP und des Tiefpass TP oder der Bandsperre BS, wie in den Figuren 1, 3 und 4 gezeigt, hat insbesondere den Vorteil, dass Standardkomponenten zum Betrieb der Antenne 3 in ihrer Antennenfunktion und/oder in ihrer Funktion als kapazitiver Sensor, insbesondere als kapazitive Taste, genutzt werden können.

Zur Durchführung der Funkkommunikation wird somit die Antenne 3 mit einem empfangenen und/oder von der Funkkommunikationseinheit 2 erzeugten Hochfrequenzsignal als Funksignal beaufschlagt. Zur Erfassung einer Schalteingabe wird die Antenne 3 mit einem von der Schalteinheit 4 erzeugten niederfrequenten Abtastsignals beaufschlagt, insbesondere mit einem Abtastsignal im Frequenzbereich von 10 kHz bis 100 kHz.

Auf diese Weise sind das Abtastsignal und das Funksignal klar und auf einfache Weise schaltungstechnisch voneinander zu trennen, insbesondere mittels des Tiefpasses TP für das Abtastsignal und mittels des Hochpasses HP oder Bandpasses BP für das Funksignal, so dass keine gegenseitige Störung der Funkkommunikation und der Bedienung der Schalteinheit 4 erfolgt.

Wie bereits erwähnt, ist zur Erfassung einer Schalteingabe insbesondere eine Beaufschlagung der Antenne 3 mit einem von der Schalteinheit 4 erzeugten, insbesondere niederfrequenten, Abtastsignals vorgesehen, insbesondere mit einem Abtastsignal in einem Frequenzbereich von 10 kHz bis 100 kHz. Beispielsweise umfasst die Schalteinheit 4 hierzu eine Schaltung, die zum Betrieb einer Sensortaste, d. h. zum Betrieb eines kapazitiven Sensors, insbesondere einer kapazitiven Taste, genutzt werden kann und als solche zum Beispiel in einem Mikrocontroller, z. B. MSP430 von Texas Instruments, integriert ist. Die Schalteinheit 4 umfasst daher vorteilhafterweise einen solchen Mikrocontroller, auch als Mikrorechner MR bezeichnet, oder ist als ein solcher Mikrocontroller ausgebildet. Bei der hier beschriebenen Lösung bildet die Antenne 3 die Sensortaste, d. h. den kapazitiven Sensor, insbesondere die kapazitive Taste, insbesondere wenn sie mit der Schalteinheit 4 gekoppelt ist. Die Sensortaste, welche im hier beschriebenen Zustand durch die mit der Schalteinheit 4 gekoppelte Antenne 3 gebildet wird, bildet mit ihrer Umgebung, insbesondere auch mit einer äußeren Umgebung der Vorrichtung 1, insbesondere auch mit einer Umgebung außerhalb des Gehäuses 5 der Vorrichtung 1, eine Kapazität. Bei Annäherung beispielsweise einer Hand oder eines Fingers oder eines anderen Körperteils einer Person ändert sich diese Kapazität. Eine Ansteuerschaltung der Schalteinheit 4, insbesondere der oben erwähnten Schaltung, d. h. des Microcontrollers, der Schalteinheit 4, ermittelt die Kapazität, indem sie diese als frequenzbestimmendes Glied für einen Oszillator OZ nutzt, welcher zweckmäßigerweise ebenfalls ein Bestandteil der Schalteinheit 4 ist, beispielsweise auch ein Bestandteil des Mikrorechners MR. Dieser Oszillator OZ schwingt in einem vorgegebenen Frequenzbereich, beispielsweise im oben angegebenen Frequenzbereich von beispielsweise 10 kHz bis 100 kHz. Eine Änderung der Frequenz wird im Mikrorechner MR der Schalteinheit 4 detektiert und als Tastenbetätigung gewertet, d. h. als Betätigung der durch die Antenne 3 gebildeten Sensortaste, d. h. des kapazitiven Sensor, insbesondere der kapazitiven Taste. Dies führt somit zum Schalten des kapazitiven Schalters. D. h. zweckmäßigerweise wird die Antenne 3 mit der Schwingung des Oszillators OZ beaufschlagt. Durch die Annäherung beispielsweise der Hand oder des Fingers oder des anderen Körperteils der Person wird diese Schwingung, insbesondere deren Frequenz, beeinflusst. Diese Änderung der Frequenz wird im Mikrorechner MR der Schalteinheit 4 detektiert und als Tastenbetätigung gewertet, d. h. als Betätigung der durch die Antenne 3 gebildeten Sensortaste, d. h. des kapazitiven Sensors, insbesondere der kapazitiven Taste. Dies führt somit zum Schalten des kapazitiven Schalters.

Die Figuren 3 und 4 zeigen Schaltungen zweier Ausführungsformen der Vorrichtung 1. In Figur 3 ist die Funkkommunikationseinheit 2 über den Hochpass HP und in Figur 4 über den Bandpass BP mit der Antenne 3 gekoppelt. In Figur 3 ist die Schalteinheit 4 über den Tiefpass TP und in Figur 4 über die Bandsperre BS mit der Antenne 3 gekoppelt. Hochpass HP, Bandpass BP, Tiefpass TP und Bandsperre BS werden jeweils durch eine entsprechende Verschaltung einer Induktivität, d. h. insbesondere einer Spule SP, und einer Kapazität, d. h. insbesondere eines Kondensators KO, gebildet.

Die Funkkommunikationseinheit 2 kann als eine HF-Sendestufe und/oder als ein HF-Empfänger ausgebildet sein, beispielsweise als eine separate Schaltung oder als Bestandteil des Mikrorechners MR oder eines weiteren Mikrorechners.

Ein insbesondere in den Figuren 3 und 4 dargestellter Anschluss AS der Schalteinheit 4 ist insbesondere ein Pin am Microcontroller, d. h. am Mikrorechner MR, insbesondere ein Portpin, das als kapazitiver Sensor konfiguriert wurde.

### BEZUGSZEICHENLISTE

- 1: Vorrichtung
- 2: Funkkommunikationseinheit
- 3: Antenne
- 4: Schalteinheit
- 5: Gehäuse
- 6: Anzeigeeinheit
- 7: Gehäusewand

- AI: Anzeigeinhalt
- AS: Anschluss
- BP: Bandpass
- BS: Bandsperre
- HF: Hochfrequenzzweig
- HP: Hochpass
- KO: Kondensator
- LF: Niederfrequenzzweig
- MR: Mikrorechner
- OZ: Oszillator
- SP: Spule
- TP: Tiefpass

## Patentansprüche

1. Vorrichtung (1), umfassend eine Funkkommunikationseinheit (2), welche mit einer Antenne (3) koppelbar oder gekoppelt ist, eine Anzeigeeinheit (6) und eine Schalteinheit (4) zur Bedienung der Anzeigeeinheit (6), wobei die Schalteinheit (4) mit der Antenne (3) koppelbar oder gekoppelt ist, wobei die Antenne (3) im mit der Schalteinheit (4) gekoppelten Zustand einen kapazitiven Sensor für die Schalteinheit (4) bildet, wobei zur Erfassung einer Schalteingabe eine Beaufschlagung der Antenne (3) mit einem von der Schalteinheit (4) erzeugten Abtastsignal in einem Frequenzbereich von 10 kHz bis 100 kHz vorgesehen ist, wobei die Antenne (3) mit einer Schwingung eines Oszillators (OZ) im Frequenzbereich von 10 kHz bis 100 kHz beaufschlagbar ist, wobei die Frequenz dieser Schwingung durch eine Annäherung einer Hand oder eines Fingers oder eines anderen Körperteils einer Person beeinflussbar ist und wobei eine Änderung der Frequenz in einem Mikrorechner (MR) der Schalteinheit (4) detektierbar und als Betätigung des kapazitiven Sensors zu werten ist,
**dadurch gekennzeichnet, dass** die Vorrichtung (1) eine als ein Wasserzähler, Wärmezähler oder Heizkostenverteiler ausgebildete Verbrauchswerterfassungseinheit oder ein Zähler von verbrauchsabhängigen Impulsen ist.

2. Vorrichtung (1) nach Anspruch 1,
wobei die Schalteinheit (4) über einen Tiefpassfilter (TP) mit der Antenne (3) koppelbar oder gekoppelt ist.

3. Vorrichtung (1) nach einem der vorhergehenden Ansprüche,
wobei die Funkkommunikationseinheit (2) über einen Hochpassfilter (HP) oder Bandpassfilter (BP) mit der Antenne (3) koppelbar oder gekoppelt ist.

4. Vorrichtung (1) nach einem der vorhergehenden Ansprüche,
wobei die Funkkommunikationseinheit (2) als eine Hochfrequenzfunkkommunikationseinheit ausgebildet ist.

5. Vorrichtung (1) nach einem der vorhergehenden Ansprüche,
wobei zur Durchführung einer Funkkommunikation eine Beaufschlagung der Antenne (3) mit einem empfangenen und/oder von der Funkkommunikationseinheit (2) erzeugten Hochfrequenzsignal vorgesehen ist.

6. Vorrichtung (1) nach einem der vorhergehenden Ansprüche,
wobei die Antenne (3) als ein flächiges Metallteil ausgebildet ist.

7. Vorrichtung (1) nach einem der vorhergehenden Ansprüche,
wobei die Antenne (3) in einem Gehäuse (5) der Vorrichtung (1) im Bereich einer Gehäusewand (7) angeordnet ist.

8. Vorrichtung (1) nach Anspruch 7,
wobei zwischen der Gehäusewand (7) und der Antenne (3) die Anzeigeeinheit (6) angeordnet ist.

9. Vorrichtung (1) nach Anspruch 7, wobei die Antenne (3) im Gehäuse (5) seitlich neben der Anzeigeeinheit (6) angeordnet ist, insbesondere im Bereich einer Oberseite oder einer Unterseite oder einer rechten Seite oder einer linken Seite der Anzeigeeinheit (6).

## Claims

1. Device (1), comprising a radio communication unit (2) that is couplable or coupled to an antenna (3), a display unit (6) and a switching unit (4) for controlling the display unit (6), the switching unit (4) being couplable or coupled to the antenna (3), the antenna (3) forming a capacitive sensor for the switching unit (4) when coupled to the switching unit (4), wherein there is provision for a sampling signal generated by the switching unit (4) in a frequency range from 10 kHz to 100 kHz to be applied to the antenna (3) in order to register a switching input, wherein an oscillation of an oscillator (OZ) in the frequency range from 10 kHz to 100 kHz is able to be applied to the antenna (3), the frequency of this oscillation being influenceable by the approach of a hand or a finger or another body part of a person and a change in the frequency being detectable in a microcomputer (MR) of the switching unit (4) and being able to be rated as operation of the capacitive sensor,
**characterized in that** the device (1) is a consumption value measurement unit in the form of a water meter, heat meter or heat cost distributor or is a meter for consumption-dependent impulses.

2. Device (1) according to Claim 1,
wherein the switching unit (4) is couplable or coupled to the antenna (3) via a lowpass filter (TP).

3. Device (1) according to either of the preceding claims,
wherein the radio communication unit (2) is couplable or coupled to the antenna (3) via a high-pass filter (HP) or bandpass filter (BP).

4. Device (1) according to one of the preceding claims,
wherein the radio communication unit (2) is in the form of a radio-frequency radio communication unit.

5. Device (1) according to one of the preceding claims,
wherein there is provision for a received radio-frequency signal and/or a radio-frequency signal generated by the radio communication unit (2) to be applied to the antenna (3) in order to perform a radio communication.

6. Device (1) according to one of the preceding claims,
wherein the antenna (3) is in the form of a flat metal part.

7. Device (1) according to one of the preceding claims,
wherein the antenna (3) is arranged in a housing (5) of the device (1) in the region of a housing wall (7).

8. Device (1) according to Claim 7,
wherein the display unit (6) is arranged between the housing wall (7) and the antenna (3).

9. Device (1) according to Claim 7, wherein the antenna (3) is arranged in the housing (5) next to the side of the display unit (6), in particular in the region of a top or a bottom or a right-hand side or a left-hand side of the display unit (6).

## Revendications

1. Dispositif (1), comprenant une unité de radiocommunication (2) qui est couplée ou peut être couplée à une antenne (3), une unité d'affichage (6) et une unité de commutation (4) destinée à faire fonctionner l'unité d'affichage (6), l'unité de commutation (4) étant couplée ou pouvant être couplée à l'antenne (3), l'antenne (3), lorsqu'elle est couplée à l'unité de commutation (4), formant un capteur capacitif destiné à l'unité de commutation (4), l'antenne (3) étant soumise à un signal de balayage, généré par l'unité de commutation (4), dans une gamme de fréquences de 10 kHz à 100 kHz afin de détecter une entrée de commutation, l'antenne (3) pouvant être soumise à une oscillation d'un oscillateur (OZ) dans la gamme de fréquences de 10 kHz à 100 kHz, la fréquence de cette oscillation pouvant être influencée par l'approche d'une main ou d'un doigt ou d'une autre partie du corps d'une personne et une variation de la fréquence pouvant être détectée dans un micro-ordinateur (MR) de l'unité de commutation (4) et devant être évaluée comme un actionnement du capteur capacitif,
**caractérisé en ce que** le dispositif (1) est une unité d'acquisition de valeurs de consommation, conçue comme un compteur d'eau, un compteur de chaleur ou un répartiteur de frais de chauffage, ou un compteur d'impulsions dépendant de la consommation.

2. Dispositif (1) selon la revendication 1,
l'unité de commutation (4) étant couplée ou pouvant être couplée à l'antenne (3) par le biais d'un filtre passe-bas (TP).

3. Dispositif (1) selon l'une des revendications précédentes,
l'unité de radiocommunication (2) étant couplée ou pouvant être couplée à l'antenne (3) par le biais d'un filtre passe-haut (HP) ou d'un filtre passe-bande (BP).

4. Dispositif (1) selon l'une des revendications précédentes,
l'unité de radiocommunication (2) étant conçue comme une unité de radiocommunication à haute fréquence.

5. Dispositif (1) selon l'une des revendications précédentes,
l'antenne (3) étant soumise à un signal à haute fréquence, reçu et/ou généré par l'unité de radiocommunication (2), afin d'effectuer une radiocommunication.

6. Dispositif (1) selon l'une des revendications précédentes,
l'antenne (3) étant conçue comme une pièce métallique sensiblement bidimensionnelle.

7. Dispositif (1) selon l'une des revendications précédentes,
l'antenne (3) étant disposée dans un boîtier (5) du dispositif (1) au niveau d'une paroi de boîtier (7).

8. Dispositif (1) selon la revendication 7,
l'unité d'affichage (6) étant disposée entre la paroi de boîtier (7) et l'antenne (3).

9. Dispositif (1) selon la revendication 7,
l'antenne (3) étant disposée dans le boîtier (5) latéralement à côté de l'unité d'affichage (6), en particulier dans la zone d'un côté supérieur ou d'un côté inférieur ou d'un côté droit ou d'un côté gauche de l'unité d'affichage (6).
